# EUROPÄISCHE PATENTSCHRIFT

(11) **EP 0 280 060 B1**
(45) Veröffentlichungstag und Bekanntmachung des Hinweises auf die Patenterteilung: **07.11.1990**
(21) Anmeldenummer: 88101194.4
(22) Anmeldetag: 27.01.1988
(51) Int. Cl.: B65H 5/06, B65H 29/20

(54) **Transportvorrichtung für Blattmaterial**
Sheet-transporting device
Dispositif de transport pour des feuilles

(30) Priorität: 27.02.1987 DE 8703083 U
(43) Veröffentlichungstag der Anmeldung: 31.08.1988
(73) Patentinhaber: Siemens Nixdorf Informationssysteme Aktiengesellschaft, 33102 Paderborn (DE)
(72) Erfinder: Pawlowski, Adam, Dr., D-1000 Berlin 15 (DE); Baitz, Günter, D-1000 Berlin 27 (DE); Malke, Wolfgang, D-1000 Berlin 28 (DE)
(74) Vertreter: Schaumburg, Thoenes & Thurn

(56) Entgegenhaltungen:
- DE-A- 3 511 387
- GB-A- 2 072 150

## Beschreibung

Die Erfindung betrifft eine Transportvorrichtung für Blattmaterial, mit mehreren auf einer gemeinsamen, in einer Ebene quer zur Transportebene verstellbaren Antriebsachse angeordneten elastisch verformbaren Transportrollen, die mit mehreren ihnen gegenüberliegenden härteren, an einem Pendeljoch gehaltenen Gegenelementen jeweils einen Transportspalt für das Blattmaterial bilden.

Eine Transportvorrichtung dieser Art ist aus der DE-OS 35 11 387 bekannt und dort in Fig. 11 dargestellt. Die Antriebsachse der Transportrollen ist quer zur Transportebene verstellbar, damit die Transportrollen neben ihrer Transportfunktion auch als Fühleranordnung genutzt werden können, die die Stärke des zu transportierenden Blattmaterials festestellt, um den Abstand eines im Transportweg liegenden Druckkopfes von einem Druckbalken einstellen bzw. steuern zu können. Bei der bekannten Transportvorrichtung sind auf der Antriebsachse zwei Transportrollen mit Abstand zueinander angeordnet, und die Antriebsachse ist mit einem Ende ortfest, jedoch schwenkbar gelagert, während ihr anderes Ende gegen die Kraft einer Feder in Richtung quer zur Transportebene verschoben werden kann. Als Gegenelemente sind den Transportrollen Andruckrollen zugeordnet, die an dem Pendeljoch drehbar gelagert sind. Das Pendeljoch ist an einer Pendelachse zwischen den Andruckrollen in der Schwenkebene der Antriebsachse der Transportrollen schwenkbar gelagert. Diese Möglichkeit der Verlagerung der Andruckrollen durch Schwenken des Pendeljochs führt zu einer stets gleichmäßigen Andruckkraft beider Transportrollen an dem Aufzeichnungsträger, der zwischen den Transportrollen und den Andruckrollen hindurch befördert wird.

Eine solche Transportvorrichtung arbeitet zufriedenstellend mit einfachem Blattmaterial. Wenn das Blattmaterial jedoch aus mehreren übereinanderliegenden Blättern besteht, die an ihrem oberen und/oder unteren Rand fest miteinander verbunden sind, so können Verschiebungen der einzelnen Blätter relativ zueinander eintreten, die infolge der festen gegenseitigen Verbindung der Blätter an ihrem Rand zu Aufwölbungen führen, welche dann in dem Transportspalt zwischen den jeweiligen beiden Rollen Falten bilden und das Blattmaterial insgesamt so verformen, daß ein ordnungsgemäßer Weitertransport nicht mehr möglich ist. Solche Erscheinungen zeigen sich besonders bei Mehrfachbelegen, die z.B. in Kassendruckern zu bedrucken sind und zwischen deren einzelnen Belegblättern Kopierpapier liegt, das eine besonders glatte Oberfläche hat. Bei einer Verformung bzw. Verzerrung des Blattmaterials in vorstehend beschriebener Weise ist dann ein ordnungsgemäßes Bedrucken solcher Mehrfachbelege an genau vorgegebenen Stellen nicht mehr möglich.

Diese Transportstörungen werden darauf zurückgeführt, daß die Transportrollen aus einem elastisch verformbarem Material bestehen, welches durch den Andruck der härteren Andruckrollen im Bereich des Transportspaltes eingedrückt wird, so daß das Blattmaterial in einem dem Eindruck entsprechend gebogenen Transportspalt liegt, in dem es unterschiedlich starken Reibungskontakt mit den Transportrollen und den Andruckrollen hat. Da außerdem die Lagerung der Transport- und Andruckrollen niemals ohne Spiel möglich ist und zusätzliche Toleranzen durch die Aufhängung der Andruckrollen an einem Pendeljoch sowie durch die Verstellbarkeit der Antriebsachse der Transportrollen hervorgerufen werden, können weitere Differenzen der Transportwirkung an der Ober- und der Unterseite eines Mehrfach-Blattmaterials auftreten.

Es ist Aufgabe der Erfindung, eine Transportvorrichtung anzugeben, bei der Transportfehler der vorstehend beschriebenen Art nicht mehr auftreten, so daß auch bei Mehrfach-Blattmaterial ein stets einwandfreier Transportvorgang im Transportspalt gewährleistet ist.

Diese Aufgabe wird für eine Transportvorrichtung eingangs genannter Art erfindungsgemäß dadurch gelöst, daß die Gegenelemente jeweils eine plane, die Transportebene definierende und in Transportrichtung stationäre glatte Andruckfläche aufweisen.

Durch die Erfindung wird erreicht, daß bei gegenseitiger Druckwirkung zwischen einer Transportrolle und einer Andruckfläche keine runde, sondern eine plane Verformung der Transportrolle erzeugt wird. Dadurch ergibt sich ein entsprechend ebener Tansportspalt, in dessen Bereich auf das Blattmaterial beiderseits gleich große Flächen einwirken. Die eine Fläche ist die durch Verformung plane Transportrollenfläche, die andere die ohnehin plane Andruckfläche des Gegenelements. Da diese Andruckfläche glatt ausgeführt ist, kann das Blattmaterial unter geringstmöglichem Reibungskontakt an ihr gleiten, so daß sie nicht nur eine Andruckfunktion, sondern auch eine Führungsfunktion erfüllt. Es hat sich gezeigt, daß durch eine derartige Bereitstellung eines ebenen Transportspalts zwischen Transportrolle und Andruckfläche ein gleichmäßiger Transport auch von Mehrfach-Blattmaterial möglich ist, also ein gegenseitiges Verlagern der einzelnen Blätter relativ zueinander im Transportspalt nicht mehr eintritt. Deshalb werden Verformungen und Verzerrungen der vorstehend beschriebenen Art bei Mehrfach-Blattmaterial zuverlässig vermieden.

Die Verwendung eines in Transportrichtung stationären Gegenelements anstelle einer Andruckrolle bietet den besonderen Vorteil, daß ein solches Gegenelement weitere Aufgaben übernehmen kann, die bei der automatischen Steuerung einer Transportvorrichtung zu erfüllen sind. So ist es beispielsweise möglich, in ein Gegenelement, das in Transportrichtung stationär angeordnet ist, Lichtschranken einzubauen, so daß das Eintreffen einer Blattoberkante bzw. -unterkante im Transportspalt praktisch sofort erkannt werden kann und bei Anwendung der Transportvorrichtung in einem Drucker eine bessere Raumausnutzung beim Bedrucken des Blattmaterials möglich ist.

Vorteilhaft geht die Andruckfläche an ihrem in Transportrichtung hinteren Ende in eine den Transportspalt trichterförmig erweiternde Schrägfläche über. Diese Ausbildung erleichtert das zugerlässige Einführen des Blattmaterials in den Transportspalt, da sie ihm eine Eintrittsform ähnlich wie eine Andruckrolle gibt.

Die Andruckfläche ist vorteilhaft die Stirnfläche eines Andruckkörpers, dessen Breite quer zur Transportrichtung mindestens der Breite der ihm gegenüberliegenden Transportrolle entspricht. Bei mehreren Transportrollen sind dann also an dem Pendeljoch mehrere Andruckkörper vorgesehen, die jeweils einer Transportrolle gegenüberstehen. Die Breite eines jeden Andruckkörpers kann aber auch so bemessen sein, daß ein Andruckkörper für mehrere Transportrollen vorgesehen ist. Dies ist insbesondere dann von Vorteil, wenn die Transportrollen unter relativ geringem Abstand nebeneinander liegen.

Zweckmäßig ist die Andruckfläche poliert, um ihren Reibungskoeffizienten möglichst gering zu halten. Dies ist abhängig vom Material der Andruckfläche wichtig für eine ordnungsgemäße Funktion der Transportvorrichtung im vorstehend beschriebenen Sinne.

Das Pendeljoch und die Andruckkörper können einstückig ausgebildet sein. Besonders in diesem Fall sind sie vorteilhaft aus Kunststoff geformt und beispielsweise als ein einheitlicher Spritzgußkörper gefertigt. Wesentlich dabei ist, daß das verwendete Kunststoffmaterial härter als das der Transportrollen ist.

Ein Ausführungsbeispiel der Erfindung wird im folgenden an Hand der Figuren beschrieben. Es zeigen:
Fig. 1- Eine schematische Darstellung einer Transportvorrichtung in Transportrichtung gesehen und
Fig. 2 eine Seitenansicht der Anordnung nach Fig. 1 zur Verdeutlichtung eines Transportspaltes, in dem sich ein Blattmaterial befindet.

In Fig. 1 ist eine Transportvorrichtung dargestellt, die eine Antriebsachse 10 mit zwei Transportrollen 11 und 12 enthält. Die Antriebsachse 10 ist mit ihrem einen Ende 13 in ihrer Längsrichtung ortsfest, jedoch schwenkbar in einer Lageranordnung 14 gelagert und kann mit ihrem anderen Ende 15 gegen die Kraft einer Feder 16 in Pfeilrichtung 17 bewegt werden, um mit den Transportrollen 11 und 12 eine Verstellung zur Dickenauswertung eines Blattmaterials 18 vorzunehmen, das zu transportieren ist und in Fig. 1 durch eine gestrichelte Linie parallel zur Antriebsachse 10 dargestellt ist.

Über dieser Anordnung der Transportrollen 11 und 12 und des Blattmaterials 18 ist ein Pendeljoch 19 vorgesehen, das an einer Pendelachse 20 in der Schwenkebene der Antriebsachse 10 schwenkbar aufgehängt ist. Das Pendeljoch 19 trägt zwei Andruckkörper 21 und 22, die jeweils einer Transportrolle 11 und 12 gegenüberstehen und im dargestellten Ausführungsbeispiel eine Breite haben, die derjenigen der Transportrollen 11 und 12 entspricht. Das Pendeljoch 19 ist in Pfeilrichtung 23 schwenkbar und an der Pendelachse 20 mit einem Lagerbock 24 gelagert. Die Pendelachse 20 ist ortsfest in einem nicht dargestellten Gehäuse anordnet. Ebenso ist das Schwenklager 14 ortsfest angeordnet und die Feder 16 mit einem ortsfesten Punkt verbunden. Das Gehäuse kann ein Druckergehäuse sein, in dem die Transportvorrichtung angeordnet ist, um das Blattmaterial 18 in Richtung senkrecht zur Zeichenebene einer Druckstation zuzuführen.

Die beiden Andruckkörper 21 und 22 haben eine plane Stirnfläche 25 bzw. 26, die der jeweiligen Transportrolle 11 bzw. 12 gegenübersteht. Diese Stirnfläche 25 bzw. 26 geht an ihrem in Transportrichtung hinteren Ende in eine Schrägfläche 27 bzw. 28 über, die das Einführen des Blattmaterials 18 in den jeweiligen zwischen einer Transportrolle 11 bzw. 12 und einer Stirnfläche 25 bzw. 26 gebildeten Transportspalt 29 bzw. 30 erleichtert.

Wenn die Antriebsachse 10 für die Transportrollen 11 und 12 in Pfeilrichtung 17 verlagert wird, so folt das Pendeljoch 19 dieser Bewegung durch ein entsprechendes Verschwenken in Pfeilrichtung 23. Auf diese Weise wird ein stets gleichmäßiger Andruck zwischen den Transportrollen 11 und 12 und dem jeweiligen Andruckkörper 21 und 22 gewährleistet, so daß sich ein gleichmäßiger und verkantungsfreier Transport des Blattmaterials 18 ergibt.

Fig. 2 zeigt die Transportvorrichtung von ihrer rechten Seite her gesehen. Es ist das Antriebswellenende 13 und die Transportrolle 12 dargestellt, die sich in Pfeilrichtung 31 dreht und das Blattmaterial 18 in Pfeilrichtung 32 transportiert. Dr Transportroile 20 steht der Andruckkörper 22 gegenüber, der an dem Pendeljoch 19 angeordnet ist. Seine Stirnfläche 26 ist die der Transportrolle 12 gegenüberstehende Andruckfläche, die gegenüber der Oberseite des Blattmaterials 18 einen möglichst geringen Reibungswiderstand hat und hierzu poliert ist. Die Andruckfläche 26 geht an ihrem in Transportrichtung 32 hinteren Ende in die Schrägfläche 28 über, die mit der Transportrolle 12 an der Eintrittsstelle des Transportspaltes 30 eine trichterförmige Erweiterung bildet. Da die Transportrolle 12 aus einem elastisch verformbarem Material besteht, das weicher ist als das Material des Andruckkörpers 22, wird die Transportrolle 12 im Bereich der gegenseitigen Einwirkung mit dem Andruckkörper 22 so abgeflacht, daß sie mit der Andruckfläche 26 einen ebenen Transportspalt 30 bildet. An dem Blattmaterial 18 liegt somit beiderseits eine ebene Fläche an, wobei die Transportrolle 12 mit ihrer Abflachung einen großen Reibungswiderstand und die Andruckfläche 26 des Andruckkörpers 22 einen kleinen Reibungswiderstand zum Blattmaterial 18 hat. Dieses wird in einer Transportebene transportiert, die nicht gekrümmt ist. Da der Andruckkörper 22 in Transportrichtung 32 stationär angeordnet ist, gleitet das Blattmaterial 18 an der Andruckfläche 26. Das oberste Blatt eines Mehrfach-Blattmaterials wird an der Andruckfläche 26 durch Reibungseinfluß praktisch nicht gebremst, so daß es sich auch gegenüber anderen, darunter liegenden Blättern nicht verlagern kann.

Eine solche Verlagerung wäre aber möglich, wenn als Gegenelement der Transportrolle 12 eine Andruckrolle gegenüber stände, die mit ihrem härteren Material die Andruckrolle nicht plan verformen, sondern in ihr eine Einbuchtung erzeugen würde. Dann würde ein gegenseitiges Abwälzen der beiden aufeinander einwirkenden Rollen zu einer Verlagerung der einzelnen Blätter eines Mehrfach-Blattmaterials relativ zueinander führen. Eine solche, bei der Blattvereinzelung angestrebte Wirkung soll aber bei Mehrfach-Blattmaterial, bei dem eine Verschiebung der einzelnen Blätter relativ zueinander unerwünscht ist, vermieden werden.

Fig. 2 zeigt gestrichelt angedeutet in dem Andruckkörper 22 Lichtschrankenelemente 33, die z.B. Lichtleiter sein können. Diese können in den Andruckkörper 22 eingelegt bzw. eingegossen sein und enden mit ihrer Lichtaufnahmefläche in der Andruckfläche 26. Hierbei wird der Vorteil eines in Transportrichtung 32 stationären Andruckkörpers 22 genutzt, der darin besteht, daß er durch diese stationäre Anordung auch Träger für Auswerteelemente sein kann, die die Bewegung des Blattmaterials 18 feststellen. Solche Auswerteelemente müssen in Transportvorrichtungen, bei denen den Transportrollen Andruckrollen gegenüberstehen, außerhalb des Bereichs dieser Andruckrollen vorgesehen sein. Die in Fig. 2 gezeigte Anordnung führt dazu, daß die jeweilige Blattoberkante bzw. Blattunterkante beim Eintreten in den Transportspalt 30 bzw. bei dessen Verlassen bereits zur Signalgabe führt, wodurch damit ausgelöste Steuervorgänge innerhalb eines hier nicht näher dargestellten Geräts genauer der jeweiligen Lage des Blattmaterials 18 angepaßt werden können. Dadurch ist es möglich, z.B. in einem das Blattmaterial 18 bedruckenden Druckgerät den zum Drucken verfügbaren Raum auf dem Blattmaterial 18 besser auszunutzen, so daß weniger Verlust an der Blattoberkante und -unterkante verursacht wird.

Ein weiterer Vorteil der Lichtschrankenanordnung ist darin zu sehen, daß der Antrieb für die Transportrollen erst dann eingeschaltet werden muß, wenn sich das Blattmaterial 18 unmittelbar vor dem Transportspalt 30 befindet, und sofort abgeschaltet werden kann, wenn das Blattmaterial 18 den Transportspalt 30 verläßt. Dadurch wird die Zeit, in der die Transportrollen 11 und 12 unmittelbar an den Andruckflächen 25 und 26 reiben, minimiert.

## Patentansprüche

1. Transportvorrichtung für Blattmaterial, mit mehreren auf einer gemeinsamen, in einer Ebene quer zur Transportebene verstellbaren Antriebsachse angeordneten elastisch verformbaren Transportrollen, die mit mehreren ihnen gegenüberliegenden härteren, an einem Pendeljoch gehaltenen Gegenelementen (21, 22) jeweils einen Transportspalt für das Blattmaterial bilden, dadurch gekennzeichnet, daß die Gegenelemente (21, 22) jeweils eine plane, die Transportebene definierende und in Transportrichtung stationäre glatte Andruckfläche (25, 26) aufweisen.

2. Transportvorrichtung nach Anspruch 1, dadurch, gekennzeichnet, daß die Andruckfläche (25, 26) an ihrem in Transportrichtung hinteren Ende in eine den Transportspalt (29, 30) trichterförmig erweiternde Schrägfläche (27, 28) übergeht.

3. Transportvorrichtung nach Anspruch 1 oder 2, dadurch gekennzeichnet, daß die Andruckfläche (25,26) Stirnfläche eines Andruckkörpers (21, 22) ist, dessen Breite quer zur Transportrichtung mindestens der Breite der ihm gegenüberliegenden Transportrolle (11, 12) entspricht.

4. Transportvorrichtung nach einem der vorhergehenden Ansprüche, dadurch gekennzeichnet, daß die Andruckfläche (25, 26) poliert ist.

5. Transportvorrichtung nach Anspruch 3 oder 4, dadurch gekennzeichnet, daß das Pendeljoch (19) und die Andruckkörper (21, 22) einstückig ausgebildet sind.

6. Transportvorrichtung nach Anspruch 5, dadurch gekennzeichnet, daß das Pendeljoch (19) mit den Andruckkörpern (21, 22) aus einem Kunststoff geformt ist.

7. Transportvorrichtung nach einem der vorhergehenden Ansprüche, dadurch gekennzeichnet, daß die Gegenelemente (21, 22) mit Lichtschranken (33) versehen sind.

8. Transportvorrichtung nach Anspruch 7, dadurch gekennzeichnet, daß mindestens ein Lichtschrankenelement (33) in das jeweilige Gegenelement (22) eingebaut ist.

9. Transportvorrichtung nach Anspruch 8, dadurch gekennzeichnet, daß zwei Lichtschrankenelemente (33) vorgesehen sind, die unmittelbar am Anfang und am Ende des Transportspaltes (30) angeordnet sind.

## Claims

1. Transport device for sheet material, comprising several elastically deformable transport rolls mounted on a common drive axis being adjustable in a plane transverse to the transport plane, said transport rolls respectively forming a transport gap for the sheet material with several harder mating elements (21, 22) held at a pendulum yoke, characterized in that the mating elements (21, 22) respectively have a smooth, planar pressing surface (25, 26) defining the transport plane and being stationary in the direction of transport.

2. Transport device according to claim 1, characterized in that, at its rear end in direction of transport, the pressing surface (25, 26) changes to an inclined surface (27, 28) enlarging the transport gap (29, 30) in a funnel shape.

3. Transport device according to claim 1 or 2, characterized in that the pressing surface (25, 26) is the front surface of a pressing body (21, 22), the width of which, transverse to the transport direction, at least corresponds to the width of the transport roll (11, 12) being opposite to it.

4. Transport device according to any one of the foregoing claims, characterized in that the pressing surface (25, 26) is polished.

5. Transport device according to claim 3 or 4, characterized in that the pendulum yoke (19) and the pressing bodies (21, 22) are designed in one piece.

6. Transport device according to claim 5, characterized in that the pendulum yoke (19) together with the pressing bodies (21, 22) is made of a plastic material.

7. Transport device according to any one of the foregoing claims, charcterized in that the mating elements (21, 22) are provided with light barriers (33).

8. Transport device according to claim 7, characterized in that at least one light barrier element (33) is incorporated in the respective mating element (22).

9. Transport device according to claim 8, characterized in that two light barrier elements (33) are provided which are arranged directly at the beginning and at the end of the transport gap (30).

## Revendications

1. Dispositif de transport pour une matière en feuilles, avec plusieurs rouleaux transporteurs déformables élastiquement disposés sur un arbre d'entraînement commun réglable en position dans un plan transversalement au plan de transport, qui forment respectivement avec plusieurs éléments antagonistes (21, 22) plus durs leur faisant face, tenus sur un joug oscillant, un intervalle de transport pour la matière en feuille, caractérisé en ce que les éléments antagonistes (21, 22) présentent chacun une surface de pression (25, 26) plane, lisse, définissant le plan de transport et fixe dans le sens de transport.

2. Dispositif de transport selon la revendication 1, caractérisé en ce que la surface de pression (25, 26) se prolonge à son extrémité arrière dans le sens du transport par une surface oblique (27, 28) élargissant en entonnoir l'intervalle de transport (29, 30).

3. Dispositif de transport selon la revendication 1 ou 2, caractérisé en ce que la surface de pression (25, 26) est la face frontale d'un corps presseur (21, 22) dont la largeur transversalement au sens du transport correspond au moins à la largeur du rouleau de transport (11, 12) qui lui fait face.

4. Dispositif de transport selon une quelconque des revendications précédentes, caractérisé en ce que la surface de pression (25, 26) est polie.

5. Dispositif de transport selon la revendication 3 ou 4, caractérisé en ce que le joug oscillant (19) et les corps presseurs (21, 22) sont conformés en une pièce unique.

6. Dispositif de transport selon la revendication 5, caractérisé en ce que le joug oscillant (19) avec les corps presseurs (21, 22) est formé en matière plastique.

7. Dispositif de transport selon une quelconque des revendications précédentes caractérisé en ce que les éléments antagonistes (21, 22) sont prévus avec des barrières photoélectriques (33).

8. Dispositif de transport selon la revendication 7, caractérisé en ce qu'au moins un élément de barrière photoélectrique (33) est incorporé à l'élément antagoniste (22) correspondant.

9. Dispositif de transport selon la revendication 8, caractérisé en ce que sont prévus deux éléments de barrière photoélectrique (33) qui sont disposés juste au début et à la fin de l'intervalle de serrage et de transport (30).
